# EUROPÄISCHE PATENTSCHRIFT

(11) **EP 1 861 557 B1**
(45) Veröffentlichungstag und Bekanntmachung des Hinweises auf die Patenterteilung: **06.01.2010**
(21) Anmeldenummer: 06706006.1
(22) Anmeldetag: 24.02.2006
(51) Int. Cl.: E04B 5/40, E04C 3/294

(54) **DECKENTRAGWERK MIT BEFÜLLTEN ODER ABGEDECKTEN HOHLRÄUMEN**
FLOOR SUPPORTING STRUCTURE WITH FILLED OR COVERED CAVITIES
OSSATURE PORTANTE DE COUVERTURE À CAVITÉS REMPLIES OU RECOUVERTES

(30) Priorität: 15.03.2005 DE 102005011817
(43) Veröffentlichungstag der Anmeldung: 05.12.2007
(73) Patentinhaber: Averkamp, Werner, 42111 Wuppertal (DE)
(72) Erfinder: Averkamp, Werner, 42111 Wuppertal (DE)
(74) Vertreter: Schulte, Jens Michael
(86) Internationale Anmeldenummer: PCT/DE2006/000332
(87) Internationale Veröffentlichungsnummer: WO 2006/097065

(56) Entgegenhaltungen:
- EP-A- 0 240 857
- EP-A- 0 538 145
- EP-A- 0 617 181
- BE-A1- 835 641
- DE-A1- 2 600 662
- DE-A1- 2 701 396
- GB-A- 857 249
- US-A- 1 068 544
- US-A- 4 630 414
- US-A- 5 259 157

## Beschreibung

Die Erfindung betrifft eine Beton-Stahl-Verbundkonstruktion für ein Deckentragwerk mit einer durch eine Betondecke gebildeten Oberkonstruktion und einer aus Stahltrapezprofilen gebildeten Unterkonstruktion.

Gebäudedecken bestehen vor allem in größeren Gebäuden mit weiteren Spannweiten wie Hallen aus einer Beton-Stahl-Verbundkonstruktion. Das Deckentragwerk ist dabei durch eine Unterkonstruktion aus Stahl gebildet, auf die als Überkonstruktion eine Betondecke gegossen wird. Die Unterkonstruktion aus Stahltrapezprofilen ist dabei durch Wellentäler und -berge gebildet, die ineinander übergehen. Nach dem Verlegen der Trapezprofile wird der Beton, gegossen, dabei fließt dieser ungehindert in die Wellentäler und füllt diese aus. Hiermit geht ein großer Nachteil bezüglich des Gewichts einher, denn durch den in die Wellentäler eingelaufenen und dort verfestigten Beton vergrößert sich das Gewicht der Gesamtkonstruktion erheblich. Der Beton in den Wellentälern beteiligt sich dabei nicht an dem Scheibenspannungszustand des Verbundträgers, sondern belastet diesen nur mit seinem Eigengewicht.

US-A-1068544 offenbart eine Konstruktion nach dem Oberbegriff des Anspruchs 1. Aus der US-A-1068544 ist eine Dachkonstruktion für Gebäudetypen im Zusammenhang mit einer Wärmedämmung, wie Kühlhäuser etc. bekannt. Dabei laufen Stahlbleche parallel zu den Unterzügen. Die dort dargestellten Profile können in Hinblick auf die Lastabtragung allerdings keinerlei Beitrag leisten, weil in Spannrichtung zwischen den Unterzügen keine Biegetragfähigkeit vorhanden ist. Das dort gezeigte gekantete Blech stellt ein reines Schalungselement dar, das durch zusätzliche Leichtbaustoffe zum Dämmelement gemacht werden soll. Dabei handelt es sich um ein reines Schal- und Dämmelement für Dachkonstruktionen mit dem als primären Tragelement dienenden Beton.

Aus der GB 857 249 ist eine Deckenheizung bekannt, bei der ein heißes Medium durch Rohre geleitet wird, um die Stahlbleche zu erwärmen, die wiederum als wärmeleitende Elemente dienen. Um die Wärmeabgabe nach oben zu reduzieren, sollen die Rippen dabei mit einem Leichtbaustoff befüllt werden. Die ca. 5 cm dicke Betonschicht soll durch einen Leichtbaustoff kontinuierlich gestützt werden, um ein Querverteilungsproblem von Einzellasten auszuschließen. BE 835641 A offenbart eine Konstruktion nach dem Oberbegriff des Anspruchs 6.

Damit stellt sich der vorliegenden Erfindung die Aufgabe, eine Beton-Stahl-Verbundkonstruktion für ein Deckentragwerk zu schaffen, das sich durch geringeres Gewicht und gleichzeitig eine verbesserte Mechanik auszeichnet.

Diese Aufgabe wird dadurch gelöst, dass nach oben offenen Hohlräume der Stahltrapezprofile mit einem Leichtbaustoff befüllt sind, welcher bei der Herstellung des Deckentragwerks ein Eindringen des flüssigen Betons in diese Hohlräume bzw. Wellentäler verhindert, wobei die Stahltrapezprofile auf vorgefertigten, ein Stahlprofil und ein Betonprofil ausweisenden Hybridträgern gelagert sind, welche seitliche Konsolen zur Aufnahme der Stahltrapezprofile aufweisen.

Bei der Konstruktion des Deckentragwerks wird zunächst die aus den Stahltrapezprofilen bestehende Unterkonstruktion gefertigt. Bevor aber nun die Betondecke gegossen wird, erfolgt eine Befüllung und damit ein Verschließen der Wellentäler mit einem Leichtbaustoff, sodass sich praktisch an der Oberseite der Stahftrapezprofile eine Art geschlossener Abschluss ergibt, durch den verhindert wird, dass der flüssige Beton in die Wellentäler eindringen kann.

Insbesondere ist daran gedacht, dass es sich bei den zu schließenden Hohlräumen um die Wellentäler des Stahltrapezprofils handelt. Diese nehmen ein verhältnismäßig großes Volumen ein, das nun nicht automatisch mit Beton mit befüllt sondern mit Leichtbaustoff geschlossen wird, wodurch das Gesamtsystem gewichtsmäßig deutlich geringer belastet wird. Der Deckenquerschnitt wird dabei so modelliert, dass eine leichte Ortbetondecke entsteht, die lagerungsbedingt auch als Scheibe der Plattenbalkenkonstruktion wirken kann und entsprechend geeignet ist, lastabtragende Funktionen zu übernehmen.

In diesem Sinne ist es auch zu verstehen, wenn das Deckentragwerk in regelmäßigen Abständen mit Beton befüllt Wellentäler zur Herstellung eines durch Plattenbalken und/oder Rippen gebildetes Tragwerk aufweist. Dabei bilden die befüllten Täler mit der oben liegenden Betondecke eine echte Plattenbalkenkonstruktion. Das Stahltrapezprofil, das an seinem Ende auf Hybridträgern ruht, übernimmt in diesem Fall in Deckenlängsrichtung eine konstruktive oder auch statische Funktion im Sinne einer additiven Tragwirkung.

Eine bevorzugte Variante der Erfindung sieht vor, dass es sich bei dem Leichtbaustoff um vorgefertigte und zu den Hohlräumen korrespondierend ausgebildete Einsätze handelt, die ihrerseits einen trapezförmigen, den Hohlraum möglichst komplett ausfüllenden Querschnitt haben sollten. Dies ist einerseits von Vorteil, da das Ausfüllen der Hohlzellen auf diese Weise einfacher ist und andererseits, da das Einbringen der Einsätze gewährleistet, dass die Hohlräume in den Wellentälern der Profile tatsächlich und vollständig ausgefüllt sind. Es sollte sich dabei um standardisierte Einsätze handeln, die abgelängt und anschließend in den Wellentälern positioniert werden.

Insbesondere wird empfohlen, dass es sich bei dem Leichtbaustoff um Polystyrol handelt. Die entsprechenden Blöcke sind aus diesem besonders leichten Material hergestellt, das die Hohlräume gut und sicher verschließt.

Die erfindungsgemäße Aufgabe wird ebenso durch ein Deckentragwerk gelöst, dass nach oben offenen Hohlräume der Stahltrapezprofile mit verlorenen Abdeckungen ausgerüstet sind, welche bei der Herstellung des Deckentragwerks ein Eindringen des flüssigen Betons in diese Hohlräume verhindern, wobei die Stahltrapezprofile auf vorgefertigten, ein Stahlprofil und ein Betonprofil aufweisenden Hybridträgern gelagert sind, welche seitliche Konsolen zur Aufnahme der Stahltrapezprofile aufweisen.

Hierin ist eine Alternative zu den mit Leichtbaustoff befüllten Hohlräumen zu sehen, mit der ebenfalls das Eindringen des flüssigen Betons in das Profil vermieden und die damit einhergehende zusätzliche Gewichtsbelastung erreicht wird. Dabei ergibt sich praktisch an der Oberseite der Stahltrapezprofile eine Art geschlossener Abschluss. Nach Aushärten des Betons verbleibt in den Wellentälern ein Hohlraum, sodass vorteilhafterweise die Gesamtkonstruktion wesentlich leichter wird.

Hierzu sind zwei Varianten denkbar. Dazu ist vorgesehen, dass die verlorenen Abdeckungen durch Abdeckstreifen oder Abdeckplatten gebildet sind. Bei ersterer Variante ruhen die Abdeckstreifen vor dem Gießen des Betons auf den Wellentälern, um praktisch ausschließlich diese abzudecken. Bei der zweiten sind größere bzw. breitere Abdeckplatten vorhanden, die auch im Bereich der Wellenberge die Stahltrapezprofile mit abdecken. In diesem Fall befindet sich quasi zwischen den Stahltrapezprofilen und der Decke eine Zwischenkonstruktion in Form der Platten.

Es kann aus statischen Gründen notwendig sein, dass das Deckentragwerk durch mit Beton gefüllte Wellentäler sowie mit verlorenen Abdeckungen ausgerüstete und/oder mit Leichtbaustoff gefüllte Wellentäler aufweist. Dies ist der Fall, wenn konstruktive Anforderungen es notwendig machen, dass das Stahltrapezprofil teilweise mit trägt und gewährleistet sein soll, dass die Stahlbetondecke als Rippen- bzw. Plattenbalkendecke bemessen werden soll.

Es wurde bereits darauf hingewiesen, dass die Stahltrapezprofile an ihren Enden auf Hybridträgern ruhen. Hierzu ist vorgesehen, dass die Stahltrapezprofile auf vorgefertigten Hybridträgern gelagert sind, welche seitliche Konsolen zur Aufnahme der Stahftrapezprofile aufweisen. Diese Lagerung führt zu einem Doppeleffekt, indem nicht nur eine günstigere Lastenverteilung sondern auch eine Einbindung der Deckenscheibe in die Plattenbalkenmechanik des Hybridträgers erreicht wird, wenn die Konstruktion nicht oben auf den Balken, sondern auf den seitlich an diesen angeordneten Konsolen beidseitig ruht. Die Stahltrapezprofile lagern also auf den Konsollagem, die seitlich an den Hybridträgern angeordnet sind, um quer verlaufende Trapezprofilhohlräume auszuschließen, die den Plattenbalkenmechanismus stören könnten.

Die Bauhöhe der Deckenkonstruktion wird in idealer Weise reduziert, wenn die Tiefe der seitlichen Konsolen zumindest annähernd der Höhe des Stahltrapezprofils entspricht. Somit schließen die Oberkante des Hybridträgers und die Wellenberge zumindest annähernd bündig miteinander ab, sodass der Beton für die Oberkonstruktion auf eine im Zusammenspiel mit den erfindungsgemäß in die Wellentäler eingefüllten Leichtbaustoff bzw. den Abdeckungen praktisch auf eine plane Fläche aufgetragen werden kann.

Im Hinblick auf die Konsolen ist vorgesehen, dass diese annähernd auf halber Höhe der Stahltrapezprofile angeordnet sind, sodass sich eine besonders gute Lastverteilung ergibt. Unter halber Höhe wird hier verstanden, dass die Konsolen ungefähr in der Mitte der Konsolen angeordnet sind.

Eine weitere bevorzugte Ausführungsform der Erfindung sieht vor, dass die Hybridträger an ihrer Unterseite ein Stahlprofil aufweisen, welches mit dem darüber angeordneten Betonprofil verzahnt ist. Hier sind mehrere Varianten einer Verzahnung denkbar, die die Schubkräfte ableiten kann. Zur Verzahnung dienen z. B. Kopfbolzen oder eine ungleichmäßige Ausbildung an der Oberseite der Stahlprofile, insbesondere eine wellenartige Konstruktion In diesem Bereich.

Die Erfindung zeichnet sich insbesondere durch einen neuen Systemgedanken für ein zweiachsiges tragendes Deckentragwerk aus, der dadurch zum Ausdruck kommt, dass eine Beton-Stahl-Konstruktion für ein Deckentragwerk mit einer Unterkonstruktion aus Stahltrapezprofilen geschaffen ist, deren Eigengewicht vorteilhaft gering ist. Damit kann mit einem leichten Verdrängungskörper eine einlagige Decke modelliert werden, bei der das Trapezprofil primäres Trageelement ist und die Verdrängungskörper nur oberseitig vorhanden sind. Die durch Ortbeton gebildete Scheibe ist Scheibenelement eines Biegeträgers. Die bisher bei der Herstellung der Betondecke als Oberkonstruktion mit befüllten Wellentäler der Stahltrapezkonstruktion werden erfindungsgemäß entweder mit einem Leichtbaustoff befüllt oder abgedeckt, sodass ein Eindringen des Betons in diese Wellentäler zumindest weitgehend verhindert ist Die oben liegenden Hohlzellen des Trapezprofils werden durch den Füllstoff oder die Abdeckung verschlossen, wodurch das Betongewicht auf das Betonspiegelvolumen begrenzt wird. Die Trapezprofildecke wird dann in Spannrichtung entweder als Stahldecke oder bei teilweisem Befüllen der Hohlzellen mit Beton als Plattenbalken- bzw. -rippendecke unter additiver Beteiligung des Trapezprofils bemessen. Dabei bringt die Verringerung des Eigengewichts der Gesamtkonstruktion eine geringere Belastung sowohl der Trapezprofile als auch des Hybridträgers mit sich. Das Betongewicht, nämlich der Wellentäler, das sich nicht an dem Scheibenspannungszustand des Hybridträgers beteiligt, wird entweder eliminiert oder deutlich reduziert. In regelmäßigen Abständen bleiben die Wellentäler dabei entweder nur teilweise mit Leichtbaustoff befüllt oder nicht abgedeckt, um für die Oberkonstruktion aus Beton einen echten Plattenbalken-oder Ripperideckenquerschnitt zu modellieren. Der die Oberkonstruktion bildende Betonquerschnitt wird dann neben dem Stahltrapezprofil in Deckenspannrichtung zur Lastabtragung im Endzustand herangezogen. Der Deckenspiegel hat dabei In jedem Fall quer verteilende Funktion für die Einzellasten und ist Scheibenelement des Hybridträgers.

Weitere Einzelheiten und Vorteile der Erfindung ergeben sich aus der nachfolgenden Beschreibung der zugehörigen Zeichnungen, in denen ein bevorzugtes Ausführungsbeispiel mit den dazu notwendigen Einzelheiten und Einzelteilen dargestellt ist Es zeigen:
- Figur 1: einen Hybridträger als Lager für ein mit einem Leichtbaustoff geschlossenes Stahltrapezprofil in perspektivischer Ansicht,
- Figur 2: den Schnitt durch eine Decke mit mit Leichtbaustoff befüllten Hohlräumen,
- Figur 3: den Schnitt durch eine Decke mit Abdeckungen auf den Hohlräumen,
- Figur 4: den Schnitt durch eine Decke mit teilweise mit Leichtbaustoff und teilweise mit Beton geschlossene Hohlzellen,
- Figur 5: die Stirnansicht eines Hybridträgers mit darauf gelagerten Stahltrapezprohlen,
- Figur 6: ein Stahlprofil mit Kopfbolzen und
- Figur 7: ein Stahlprofil mit Schubleiste.

Figur 1 zeigt den Hybridträger 12, bestehend aus einem Stahlprofil 15, hier einem T-Träger und einem Betonprofil 16, das an seiner Oberseite eine Bewehrung 20 für die darauf zu betonierende Decke vorsieht. Auf den seitlichen Konsolen sind beiderseitig des Hybridträgers 12 Stahltrapezprofile 5, 5' angeordnet, zusammen machen diese die Untericonstruktion 4 aus. Die Stahltrapezprofile 5 bestehen aus geschlossenen Hohlräumen 11, nämlich den Wellenbergen 7 und Wellentälern 6. Letztere nach oben offene Hohlräume 11 sind hier mit einem Leichtbaustoff 9 in Form von Einsätzen 10 ausgestattet, welcher ein Eindringen des Betons bei der Herstellung der Betondecke verhindert. Gut zu erkennen ist hier, dass der Hybridträger 12 an seiner Oberseite praktisch bündig mit den Wellenbergen 7 abschließt, sodass sich hierdurch im Zusammenspiel mit dem eingebauten Leichtbaustoff 9 praktisch eine plane Oberfläche vor dem und für das Aufbringen der Betonfläche ergibt.

Figur 2 zeigt die hier mit einem Leichtbaustoff 9 geschlossenen Wellentäler 6, wodurch das Eindringen des flüssigen Betons bei der Herstellung der Decke verhindert wird.

Dazu zeigt Figur 3 ein Ausführungsbeispiel der Erfindung mit einem Stahltrapezprofil 5 als Unterkonstruktion 4 und einer Betondecke 3 als Oberkonstruktion 2. Die Hohlräume 11 verbleiben auch nach der Herstellung der Betondecke 3 als solche dank der Abdeckungen 8. In dieser Darstellung sind rein zur Veranschaulichung zwei Varianten gemeinsam gezeigt, nämlich die Abdeckungen 8 In Form von Abdeckstreifen 17 und in Form von Abdeckplatten 18, die mehrere Wellentäler 6, 6' gleichzeitig abdecken.

Hiervon unterscheidet sich die Darstellung gemäß Figur 4 vor allem dadurch, dass hier einzelne Wellentäler 19 bewusst mit Beton befüllt sind, um für die oben liegende Betondecke 3 eine echte Plattenbalkenkonstruktion zu bilden.

Figur 5 zeigt den Hybridträger 12 mit dem Betonprofil 16 und dem Stahlprofil 15 an der Unterseite 22. Auf den seitlichen Konsolen 13, 14 des Betonprofils 16 ruhen die Stahltrapezprofile 5, 5' an beiden Seiten. Ein Bewehrungselement 23 gewährleistet die Zugverbindung zur Bewehrung 24 für die Schelbenbewehrung in der Betondecke 3.

Figur 6 zeigt das Stahlprofil 15 mit einem Kopfbolzendübel 28 am oberen Ende 26, Figur 7 die Verzahnung 29 am oberen Ende 26 des Stahtprofils 15, das die Funktion einer Schubleiste 25 zur Verankerung des Stahl- in dem Betonprofil übernimmt. Die Schubkräfte, die aus dem Wechselspiel zwischen der Deckenscheibe des Hybridträgers als Druckglied und dem Stahlprofil 15 als Zugglied werden mit der Bewehrung 23 ausgeglichen.

## Patentansprüche

1. Beton-Stahl-Verbundkonstruktion für ein Deckentragwerk (1) mit einer durch eine Betondecke (3) gebildeten Oberkonstruktion (2) und einer aus Stahltrapezprofilen (5) gebildeten Unterkonstruktion (4), wobei nach oben offenen Hohlräume (11) der Stahltrapezprofile (5) mit einem Leichtbaustoff (9) befüllt sind, welcher bei der Herstellung des Deckentragwerks (1) ein Eindringen des flüssigen Betons in diese Hohlräume (11) verhindert, **dadurch gekennzeichet, dass** die Stahltrapezprofile (5) auf vorgefertigten, ein Stahlprofil und ein Betonprofil aufweisenden Hybridträgern (12) gelagert sind, weiche seitliche Konsolen (13, 14) zur Aufnahme der Stahltrapezprofile (5) aufweisen.

2. Beton-Stahl-Verbundkonstruktion für ein Deckentragwerk nach Anspruch 1,
**dadurch gekennzeichnet,**
**dass** es sich bei den Hohlräumen (11) um die Wellentäler (6) des Stahltrapezprofils (5) handelt.

3. Beton-Stahl-Verbundkonstruktion für ein Deckentragwerk nach Anspruch 1,
**dadurch gekennzeichnet,**
**dass** das Deckentragwerk (1) in regelmäßigen Abständen mit Beton befüllte Wellentäler (6,19) zur Herstellung eines durch Plattenbalken und/oder Rippen gebildetes Tragwerk aufweist.

4. Beton-Stahl-Verbundkonstruktion für ein Deckentragwerk nach Anspruch 3,
**dadurch gekennzeichnet,**
**dass** es sich bei dem Leichtbaustoff (9) um vorgefertigte und zu den Hohlräumen (11) korrespondierend ausgebildete Einsätze (10) handelt.

5. Beton-Stahl-Verbundkonstruktion für Deckentragwerk nach Anspruch 1,
**dadurch gekennzeichnet,**
**dass** es sich bei dem Leichtbaustoff (9) um Polystyrol handelt.

6. Beton-Stahl-Verbundkonstruktion für ein Deckentragwerk (1) mit einer durch eine Betondecke (3) gebildeten Oberkonstruktion (2) und einer aus Stahltrapezprofilen (5) gebildeten Unterkonstruktion (4), wobei nach oben offenen Hohlräume (11) der Stahltrapezprofile (5) mit verlorenen Abdeckungen (8) ausgerüstet sind, welche bei der Herstellung des Deckentragwerks (1) ein Eindringen des flüssigen Betons in diese Holräume (11) verhindern, **dadurch gekennzeichnet, dass** die Stahltrapezprofile (5) auf vorgefertigten, ein Stahlprofil und ein Betonprofil aufweisenden Hybridträgern (12) gelagert sind, welche seitliche Konsolen (13,14) zur Aufnahme der Stahltrapezprofile (5) aufweisen.

7. Beton-Stahl-Verbundkonstruktion für Deckentragwerk nach Anspruch 6,
**dadurch gekennzeichnet,**
**dass** die verlorenen Abdeckungen (8) durch Abdeckstreifen (17) oder Abdeckplatten (18) gebildet sind.

8. Beton-Stahl-Verbundkonstruktion für Deckentragwerk nach Anspruch 1 oder 6,
**dadurch gekennzeichnet,**
**dass** das Deckentragwerk (1) durch mit Beton gefüllte Wellentäler (6) sowie mit verlorenen Abdeckungen (8) ausgerüstete und/oder mit Leichtbaustoff (9) gefüllte Wellentäler (6) aufweist.

9. Beton-Stahl-Verbundkonstruktion für Deckentragwerk nach Anspruch 1,
**dadurch gekennzeichnet,**
**dass** die Tiefe der seitlichen Konsolen (13,14) zumindest annähernd der Höhe des Stahltrapezprofils (5) entspricht.

10. Beton-Stahl-Verbundkonstruktion für Deckentragwerk nach mindestens einem der vorhergehenden Ansprüche,
**dadurch gekennzeichnet,**
**dass** die Konsolen (13, 14) annähernd auf halber Höhe der Stahltrapezprofile (5) angeordnet sind.

11. Beton-Stahl-Verbundkonstruktion für Deckentragwerk nach mindestens einem der vorhergehenden Ansprüche,
**dadurch gekennzeichnet,**
**dass** die Hybridträger (12) an ihrer Unterseite (12) ein Stahlprofil (15) aufweisen, welches mit dem darüber angeordneten Betonprofil (16) verzahnt ist.

## Claims

1. A concrete-steel composite construction for a floor supporting structure (1) with a superstructure (2) formed by a concrete topping (3) and an understructure (4) formed from steel trapezoidal sections (5), wherein cavities (11), which are open in the upward direction, of the steel trapezoidal sections (5) are filled with a lightweight building material (9) which, when the floor supporting structure (1) is produced, prevents the liquid concrete from penetrating into these cavities (11),
**characterized in that**
the steel trapezoidal sections (5) are mounted on prefabricated hybrid supports (12) which have a steel section and a concrete section and lateral brackets (13, 14) for receiving the steel trapezoidal sections (5).

2. The concrete-steel composite construction for a floor supporting structure according to Claim 1,
**characterized in that**
the cavities (11) are constituted by the troughs (6) of the steel trapezoidal section (5).

3. The concrete-steel composite construction for a floor supporting structure according to Claim 1,
**characterized in that**
the floor supporting structure (1) has troughs (6, 19) filled with concrete at regular spacings in order to produce a supporting structure formed by slabs and beams and/or ribs.

4. The concrete-steel composite construction for a floor supporting structure according to Claim 3,
**characterized in that**
the lightweight building material (9) is constituted by prefabricated inserts (10) which are formed so as to correspond to the cavities (11).

5. The concrete-steel composite construction for a floor supporting structure according to Claim 1,
**characterized in that**
the lightweight building material (9) is constituted by polystyrene.

6. The concrete-steel composite construction for a floor supporting structure (1) with a superstructure (2) formed by a concrete topping (3) and an understructure (4) formed from steel trapezoidal sections (5), wherein cavities (11), which are open in the upward direction, of the steel trapezoidal sections (5) are provided with lost coverings (8) which, when the floor supporting structure (1) is produced, prevents the liquid concrete from penetrating into these cavities (11),
**characterized in that**
the steel trapezoidal sections (5) are mounted on prefabricated hybrid supports (12) which have a steel section and a concrete section (12) and lateral brackets (13, 14) for receiving the steel trapezoidal sections (5).

7. The concrete-steel composite construction for a floor supporting structure according to Claim 6,
**characterized in that**
the lost coverings (8) are formed by cover strips (17) or cover slabs (18).

8. The concrete-steel composite construction for a floor supporting structure according to Claim 1 or 6,
**characterized in that**
the floor supporting structure (1) has troughs (6) filled with concrete as well as troughs (6) provided with lost coverings (8) and/or with lightweight building material (9).

9. The concrete-steel composite construction for a floor supporting structure according to Claim 1,
**characterized in that**
the depth of the lateral brackets (13, 14) corresponds at least approximately to the height of the steel trapezoidal section (5).

10. The concrete-steel composite construction for a floor supporting structure according to at least one of the preceding Claims,
**characterized in that**
the brackets (13, 14) are disposed approximately halfway along the steel trapezoidal sections (5).

11. The concrete-steel composite construction for a floor supporting structure according to at least one of the preceding Claims,
**characterized in that**
the hybrid supports (12) have at their underside (12) a steel section (15) which is interlocked with the concrete section (16) disposed above thereof.

## Revendications

1. Construction mixte béton-acier pour une charpente de plafond (1) avec une construction supérieure (2) formée à travers un plafond en béton (3) et une construction inférieure (4) formée de profilés trapézoïdaux en acier (5), étant donné que des espaces creux (11) ouverts vers le haut des profilés trapézoïdaux en acier (5) sont remplis avec une matière légère (9) qui, lors de la fabrication de la charpente de plafond (1), empêche l'infiltration du béton liquide dans ces espaces creux (11),
**caractérisée en ce que**
les profilés trapézoïdaux en acier (5) sont logés sur des supports hybrides (12) préfabriqués présentant un profilé d'acier et un profilé en béton, supports hybrides qui présentent des consoles latérales (13, 14) pour l'accueil des profilés trapézoïdaux en acier (5).

2. Construction mixte béton-acier pour une charpente de plafond selon la revendication 1,
**caractérisée en ce que**
les espaces creux (11) sont les creux d'onde (6) du profilé trapézoïdal en acier (5).

3. Construction mixte béton-acier pour une charpente de plafond selon la revendication 1,
**caractérisée en ce que**
la charpente de plafond (1) présente à des intervalles réguliers des creux d'onde (6, 19) remplis de béton pour la fabrication d'une charpente formée de poutres en T et/ou de nervures.

4. Construction mixte béton-acier pour une charpente de plafond selon la revendication 3,
**caractérisée en ce que**
la matière légère (9) est constituée par des inserts (10) préfabriqués correspondant aux espaces creux (11).

5. Construction mixte béton-acier pour une charpente de plafond selon la revendication 1,
**caractérisée en ce que**
la matière légère (9) est le polystyrène.

6. Construction mixte béton-acier pour une charpente de plafond (1) avec une construction supérieure (2) formée à travers un plafond en béton (3) et une construction inférieure (4) formée de profilés trapézoïdaux en acier (5), étant donné que des espaces creux (11) ouverts vers le haut des profilés trapézoïdaux en acier (5) sont équipés de couvercles perdus (8) qui, lors de la fabrication de la charpente de plafond (1), empêchent l'infiltration du béton liquide dans ces espaces creux (11),
**caractérisée en ce que**
les profilés trapézoïdaux en acier (5) sont logés sur des supports hybrides (12) préfabriqués présentant un profilé d'acier et un profilé en béton, supports hybrides qui présentent des consoles latérales (13, 14) pour l'accueil des profilés trapézoïdaux en acier (5).

7. Construction mixte béton-acier pour une charpente de plafond selon la revendication 6,
**caractérisée en ce que**
les couvercles perdus (8) sont formés par des bandes de recouvrement (17) ou des plaques de recouvrement (18).

8. Construction mixte béton-acier pour une charpente de plafond selon la revendication 1 ou 6,
**caractérisée en ce que**
la charpente de plafond (11) présente des creux d'onde (6) remplis de béton ainsi que des creux d'onde (6) équipés de couvercles perdus (8) et/ou remplis de matière légère (9).

9. Construction mixte béton-acier pour une charpente de plafond selon la revendication 1,
**caractérisée en ce que**
la profondeur des consoles latérales (13, 14) correspond au moins approximativement à la hauteur du profilé trapézoïdal en acier (5).

10. Construction mixte béton-acier pour une charpente de plafond selon au moins l'une des revendications précédentes,
**caractérisée en ce que**
les consoles (13, 14) sont disposées approximativement à mi-hauteur des profilés trapézoïdaux en acier (5).

11. Construction mixte béton-acier pour une charpente de plafond selon au moins l'une des revendications précédentes,
**caractérisée en ce que**
les supports hybrides (12) présentent sur leur face inférieure (12) un profilé d'acier (15) qui est endenté avec le profilé en béton (16) qui est disposé au-dessus.
